# EUROPÄISCHE PATENTSCHRIFT

(11) **EP 1 591 273 B1**
(45) Veröffentlichungstag und Bekanntmachung des Hinweises auf die Patenterteilung: **20.08.2008**
(21) Anmeldenummer: 04405259.5
(22) Anmeldetag: 26.04.2004
(51) Int. Cl.: B42C 19/08, B65H 5/00, B65G 47/84, B65H 31/28

(54) **Einrichtung zur Ueberführung von Buchblocks zur taktweisen Verarbeitung**
Apparatus for transferring book blocks to intermittent processing
Dispositif de transfert de blocs de livres pour le traitement en discontinu

(43) Veröffentlichungstag der Anmeldung: 02.11.2005
(73) Patentinhaber: Müller Martini Holding AG, 6052 Hergiswil (CH)
(72) Erfinder: Ganter, Christian, 97243 Bieberehren (DE)

(56) Entgegenhaltungen:
- CH-A- 625 183
- DE-A- 2 231 955
- DE-A- 3 445 928
- DE-A- 3 840 816
- DE-B- 1 208 289
- US-A- 2 777 562
- US-A- 3 399 755

## Beschreibung

Die Erfindung betrifft eine Einrichtung zum Ueberführen von Buchblocks oder Büchern auf einem Förderweg zur taktweisen Verarbeitung in einer Folgemaschine, mit einer Zuführvorrichtung für die sich hintereinander folgenden Buchblocks und mit einer der Zuführvorrichtung nachgeschalteten eine zum Abbremsen resp. Stillstand und zum Beschleunigen der Buchblocks ausgebildeten Antriebsvorrichtung aufweisenden Eintaktvorrichtung.

Hierbei kann es sich bei den Buchblocks sowohl um ungebundene wie auch gebundene Druckerzeugnisse handeln, beispielsweise klebegebundene oder fadengeheftete.

Als Folgemaschinen sind solche gemeint, die einer Weiterverarbeitung dienen, wie beispielsweise Ableimmaschinen zur Beleimung von Buchblockrücken, Klebebindern, Schneidemaschinen oder getaktet verarbeitende Maschinen zur Herstellung von Druckerzeugnissen, oder taktgebundene Fördereinrichtungen.

Die Buchblocks oder Bücher folgen sich in einer Reihe hintereinander, stehend, beispielsweise auf dem Rücken oder auf der Flachseite liegend, vorzugsweise Kopf- oder Fusskante voraus.

Nach der EP 1 232 879 A1 ist eine Einfuhrmaschine zum Transportieren von aus einer Vormaschine, beispielsweise einer Zusammentragmaschine herausgeführten aus einzelnen Blättern oder Blattlagen bestehenden ungebundenen Buchblöcken in eine Folgemaschine bekannt. Als Folgemaschine ist ein Klebebinder beispielhaft erwähnt, welchem die Einfuhrvorrichtung zugeordnet ist. Die Einfuhrvorrichtung besteht aus einer endlosen, umlaufend angetriebenen Förderkette mit daran angelenkten Mitnehmerleisten, aus einer die aufrechtstehend transportierten Buchblöcke am Buchblockrücken stützenden Auflage und aus.seitlichen Führungen, wobei die Förderkette im Einlaufbereich der Einfuhrvorrichtung reversibel in eine nach unten abgewinkelte Position kippbar ist, sodass die Mitnehmerleisten unterhalb der Auflage weiterlaufen.

Die DE 38 40 816 C2 vermittelt eine Einfuhrvorrichtung zum Transportieren von Buchblocks in eine Folgemaschine, welche Einfuhrmaschine aus einer endlosen, umlaufend angetriebenen Förderkette mit daran angelenkten Mitnehmerleisten besteht, an denen die Buchblocks beim Transport mit dem rückwärtigen Ende anstehen und über eine Auflage geführt werden, wobei im Einlaufbereich der Einfuhreinrichtung eine die Buchblocks von einem Uebergabesystem übernehmende und weitertransportierende Fördereinrichtung vorgesehen ist, die eine gegenüber den Mitnehmerleisten der Einfuhrvorrichtung geringere Geschwindigkeit aufweist.

Ueberdies vertreibt Solema eine Einfuhrvorrichtung zum taktgenauen Transportieren von Buchblocks in eine Folgemaschine. Die Einfuhrvorrichtung besteht aus einem endlosen, umlaufend angetriebenen Förderband und einer quer zur Förderrichtung eingreifenden Blocksperre, welche den stehenden Buchblock am Ende des Förderbandes am Weiterlaufen hindert. Bei Abruf durch die Folgemaschine schaltet die Blocksperre dieses Buch frei und gleichzeitig hält eine Klemmeinrichtung, welche in Förderrichtung verschiebbar ist, den nachfolgenden, auf den ersten Buchblock aufgefahrenen Buchblock solange zurück, bis sich eine genügend grosse Lücke zwischen dem ersten und dem zweiten Buchblock bildet, in die dann die Blocksperre wieder eintauchen kann und damit den zweiten Buchblock zurückhält.

Die vorveröffentlichte DE - A - 22 31 955 beschreibt eine Transport- bzw. Ueberführungsanlage für liegend gesammelte Druckbogen, die eine Druckerpresse mit einem Bindegerät taktgebunden verbindet. Hierzu werden mehrere formschlüssig zusammenwirkende Förderer in nachgeschalteter Anordnungsweise verwendet.

Die vorbekannte CH - A - 625 183 vermittelt ein Verfahren und ein Gerät zur Uebergabe von Zeitschriftenstapel von einer Zuführstrecke an eine Abführstrecke, an die eine Beschickungsvorrichtung einer Schneidvorrichtung anschliesst, wobei zwischen Zuführstrecke und Abführstrecke ein Uebergabegerät geschaltet ist.

Aufgabe der vorliegenden Erfindung ist es, eine Einrichtung der eingangs genannten Art zu schaffen, die eine zuverlässige Ueberführung der Buchblocks oder Bücher in die Folgemaschine gewährleistet und eine genaue Positionierung hierzu in der Eintaktvorrichtung voraussetzt.

Erfindungsgemäss wird diese Aufgabe dadurch gelöst, dass die Eintaktvorrichtung ein mit der Zuführvorrichtung förderwirksam verbundenes Förderband aufweist, auf der die auf dem Rücken stehend transportierten Buchblocks der vor dem Förderende des Förderbandes angeordneten und mit diesem antriebsverbundenen, auf die Buchblocks seitlich fördernd einwirkenden Antriebsvorrichtung zuführbar sind und dass zum gesteuerten Abbremsen resp. Stillstand eines Buchblocks dessen vorauslaufender Kante an einer vorbestimmten Stelle des Förderweges ein quer zur Förderrichtung wirkender Sensor in einem Förderbereich der Antriebsvorrichtung zugeordnet ist.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: einen Längsschnitt durch eine schematisch dargestellte Ausführung der erfindungsgemässen Einrichtung gemäss Linie I - I in Fig. 2 und
- Fig. 2: einen Grundriss der in Fig.1 gezeigten Einrichtung.

In den Fig. 1 und 2 ist eine Einrichtung 1 zum Ueberführen von Buchblocks 2 oder Büchern auf einem Förderweg 3 für eine taktweise Verarbeitung resp. Weiterverarbeitung der Buchblocks 2 in einer Folgemaschine dargestellt. Der Einrichtung 1 ist eine Zuführvorrichtung 4 vorgeschaltet, die als Förderband ausgebildet ist, jedoch auch ein anderes zweckmässiges Fördermittel sein könnte, das die lückenlos oder in Abständen hintereinander transportierten Buchblocks an eine Eintaktvorrichtung 5 überführt, wobei die Buchblocks erfindungsgemäß auf dem Buchrücken stehend überführbar sind. Hilfsweise sind Führungswände 6, 7 oberhalb der Zuführvorrichtung 4 resp. entlang des Förderweges 3 die Druckerzeugnisse 2 beidseitig führend montiert, wobei wenigstens eine Führungswand 6, 7 zur Aenderung der Breite eines durch die Führungswände gebildeten Führungskanals 8 aufgrund der Formatvariabilität der Buchblocks 2 seitlich verstellbar ist.
Die Eintaktvorrichtung 5 besteht aus einem mit der Zuführvorrichtung 4 förderwirksam verbundenen Förderband 9, auf dem die Buchblocks 2 weiterhin seitlich geführt sind, und einer auf die Buchblocks 2 fördernd einwirkenden Antriebsvorrichtung 10.

Die Antriebsvorrichtung 10 ist zum gesteuerten Abbremsen resp. Stillstand und zum anschliessenden gesteuerten Beschleunigen der Buchblocks 2 ausgebildet. Hierzu ist die Antriebsvorrichtung 10 vor dem Förderende des Förderbandes 9 positioniert. Zum gesteuerten Abbremsen resp. Stillstand eines Buchblocks 2, insbesondere dessen Vorderkante 11 an einer bestimmten Stelle des Förderweges 3, vorzugsweise hinter resp. in Förderrichtung F nach der Antriebsvorrichtung 10, anzuhalten, ist ein Sensor 12, beispielsweise aus Sender 13 und Empfänger 14 gebildet, in einem Förderbereich der Antriebsvorrichtung 10 angeordnet. Der an der Antriebsvorrichtung 10 überstehende Bereich eines Buchblocks 2 ist vorteilhaft kurz zu wählen, damit die zur Beschleunigung des Buchblocks 2 in der Antriebsvorrichtung 10 verfügbare Festlänge optimal genutzt werden kann, insbesondere wenn es sich um Buchblocks 2 kleiner Formatgrösse handelt. Sobald sich ein Buchblock 2 in der Antriebsvorrichtung 10 befindet, nachdem er über das Förderband 9 und die mit grösserer Fördergeschwindigkeit als letzteres angetriebene Antriebsvorrichtung 10 die Stillstandposition in der Eintaktvorrichtung 5 erreicht hat, wird er, ausgelöst durch ein Signal der Folgemaschine, mit hoher Beschleunigung aus der Antriebsvorrichtung 10 resp. der Eintaktvorrichtung 5 abgezogen und der die Buchblocks 2 taktweise weiterverarbeitenden Folgemaschine oder einer dieser zugeordneten Fördereinrichtung (Kette) zugeführt. Hierbei bewirkt die Beschleunigung der Antriebsvorrichtung 10 zwischen dem beschleunigten Buchblock 2 und einem nachfolgenden Buchblock 2', der sich auf dem mit geringerer Geschwindigkeit (beispielsweise etwa 15 %), als die Antriebsvorrichtung 10 angetriebenen Förderband 9 befindet, eine Lücke, die verhindert, dass der nachfolgende Buchblock 2' beim Beschleunigen des vorauslaufenden Buchblocks 2 von der Antriebsvorrichtung 10 nicht miterfasst wird. Die Bildung einer Lücke zwischen abzuziehendem Buchblock 2 und nachfolgendem Buchblock 2' spielt insbesondere beim Eintaktvorgang mit kleinen Formatgrössen und geringer Förderlänge eine besondere Rolle, indem der Sensor 12 die Vorderkante von Buchblock 2' erfassen kann und den Buchblock 2' abbremsen kann. Wenn Buchblock 2' steht, muss Buchblock 2 die Antriebsvorrichtung 10 verlassen haben.
Die Zuführvorrichtung 4 und das Förderband 9 weisen etwa die gleiche Fördergeschwindigkeit auf, die sich verändern lässt. Die Antriebsvorrichtung 10 kann durch Antriebsrollen oder umlaufende Antriebsbänder 15 ausgebildet sein, die auf die Buchblocks 2 fördernd einwirken. Die Anordnungsweise von Rollen oder Bändern könnte entgegen der Darstellung in den Fig. 1 und 2 so erfolgen, dass eine Rolle oder ein umlaufendes Band an das Förderband 9 förderwirksam anschliesst und der Beschleunigung zum Eintakten dient, wobei beidseits eines Buchblocks 2 jeweils eine Führungsrolle und/oder ein Führungsband, beide mit der Fördergeschwindigkeit wie die an das Förderband 9 anschliessende Rolle oder das Band, vorzusehen ist.

Die Fig. 1 und 2 zeigen eine Ausführungsform, bei der die beidseits auf einen, auf dem Rücken stehend transportierten Buchblock 2 einwirkende Antriebsvorrichtung 10 aus jeweils einem auf einer Seite des Förderweges 3 umlaufenden Antriebsband 15 bzw. Zugmittel besteht, die von um senkrechte Achsen antreibbaren Rollen 17, 18, 19; 20, 21, 22 angetrieben sind. Die Rollenanordnungen sind vorteilhaft so gewählt, dass die Antriebsbänder 15, 16 jeweils Fördertrums 23, 24 bilden, die einen sich in Förderrichtung F (flach) verengenden Einzugsresp. Förderspalt 25 begrenzen, so dass die Buchblocks 2 schonend durch die Fördertrums 23, 24 erfasst werden können. Von den Rollenanordnungen 17 bis 19 und 20 bis 22 ist wenigstens eine 17, 18, 19 an einer Seite eines Buchblocks 2 mittels Feder nachgiebig abgestützt. Eine entsprechende Abstützvorrichtung 26 ist in Fig. 2 veranschaulicht. Der Antrieb der Rollenanordnungen erfolgt jeweils über Rolle 17, 20, wie in Fig. 1 schematisch festgehalten. Hierzu ist ein Elektromotor 27 mit einem Getriebe vorgesehen, der über ein Verteilgetriebe 28 einerseits mit dem Förderband 9 und andererseits mit den Rollen 17, 20 der Antriebsvorrichtung 10 antriebsverbunden ist. Daraus ergibt sich eine feste Antriebskoppelung zwischen Förderband 9 und Antriebsvorrichtung 10.
Selbstverständlich könnten Förderband 9 und die Antriebsvorrichtung 10 eigene drehwinkelgesteuerte Antriebsmotoren aufweisen, mit denen sich das Geschwindigkeitsverhältnis von Förderband 9 und der Antriebsvorrichtung 10 einstellen bzw. verändern lässt.
Dadurch, dass die Antriebsvorrichtung 10 bzw. die Rollenanordnungen 17, 18, 19; 20, 21, 22 einen Druck auf die Seitenflächen der auf dem Rücken stehend transportierten Buchblocks 2, 2' ausüben, entsteht ein Rollreibungsschluss zwischen Buchblock 2 und den Fördertrums 25 der Antriebsbänder 15, 16, der sich auf einen Reibungsabschnitt der Antriebsbänder 15, 16 erstreckt. Eine ähnliche Reibungswirkung tritt beispielsweise auch dort ein, wo anstelle von Rollenanordnungen jeweils eine um eine senkrechte Achse angetriebene Rolle zum Transport der Buchblocks 2 eingesetzt wird.

Im Fertigungsprozess werden Buchblocks 2 durch die Zuführvorrichtung 4 dem zur Eintaktvorrichtung 5 gehörenden Förderband 9 zugeführt, wobei die Buchblocks 2 erfindungsgemäß auf dem Buchrücken stehend und in Förderrichtung F ausgerichtet sind. Die Buchblocks 2 können sowohl in Abständen als auch lückenlos dem Förderband 9 übergeben werden. Auf dem Förderband 9 erreichen die Buchblocks 2' die Antriebsvorrichtung 10, die aus zwei sich gegenüberliegenden Rollenanordnungen 17 bis 19 und 20 bis 22 besteht. Die an den Rollen 17 bis 22 umlaufenden Bänder 15, 16 weisen eine um etwa 15 % höhere Geschwindigkeit auf als das Förderband 9. Dadurch wird der ankommende Buchblock 2, 2' vorgezogen, vom Sensor 12 an der Vorderkante erfasst und in eine Stillstandposition abgebremst. Eine taktweise arbeitende Folgemaschine löst über eine Steuerung 31 die Beschleunigung des in der Eintaktvorrichtung 5 resp. Antriebsvorrichtung 10 unter Reibschluss stehenden Buchblocks 2 aus. Diese Beschleunigung ist so gross, dass der fortbewegte Buchblock 2 die Eintaktvorrichtung 5 verlassen hat, bevor der nächstfolgende, sich auf dem Förderband 9 befindende Buchblock 2' die Antriebsvorrichtung 10 erreicht hat. Von letzterer wird der nachfolgende Buchblock 2 in die Stillstandposition versetzt, und anschliessend, ausgelöst durch die Folgemaschine, beschleunigt.

## Patentansprüche

1. Einrichtung (1) zum Ueberführen von Buchblocks (2, 2') oder Büchern auf einem Förderweg (3) zur taktweisen Verarbeitung in einer Folgemaschine, mit einer Zuführvorrichtung (4) für die sich hintereinander folgenden Buchblocks (2, 2') und mit einer der Zuführvorrichtung (4) nachgeschalteten, eine zum Abbremsen resp. Stillstand und zum Beschleunigen der Buchblocks (2, 2') ausgebildeten Antriebsvorrichtung (10) aufweisenden Eintaktvorrichtung (5), **dadurch gekennzeichnet, dass** die Eintaktvorrichtung (5) ein mit der Zuführvorrichtung (4) förderwirksam verbundenes Förderband (9) aufweist, auf dem die auf dem Rücken stehend transportierten Buchblocks (2, 2') der vor dem Förderende des Förderbandes (9) angeordneten und mit diesem antriebsverbundenen, auf die Buchblocks (2, 2') seitlich fördernd einwirkenden Antriebsvorrichtung (10) zuführbar dass zum gesteuerten Abbremsen resp. Stillstand eines Buchblocks (2, 2') dessen vorauslaufender Kante an einer vorbestimmten Stelle des Förderweges (3) ein quer zur Förderrichtung (F) wirkender Sensor (12) in einem Förderbereich der Antriebsvorrichtung (10) zugeordnet ist.

2. Einrichtung nach Anspruch 1, **dadurch gekennzeichnet, dass** ein sich in der Antriebsvorrichtung (10) in der abgebremsten resp. Stillstandposition befindender Buchblock (2) durch ein durch die Folgemaschine (30) ausgelöstes Signal beschleunig bar ist.

3. Einrichtung nach Anspruch 1 oder 2, **dadurch gekennzeichnet, dass** die Geschwindigkeit der auf einen Buchblock (2) einwirkenden Antriebsvorrichtung (10) grösser ist als die Geschwindigkeit des den Buchblock (2') zuführenden Förderbandes (9).

4. Einrichtung nach einem der Ansprüche 1 bis 3, **dadurch gekennzeichnet, dass** die Fördergeschwindigkeit der Zuführvorrichtung (4) wenigstens annähernd der Geschwindigkeit des Förderbandes (9) entspricht.

5. Einrichtung nach einem der Ansprüche 1 bis 4 7, **dadurch gekennzeichnet, dass** die Antriebsvorrichtung (10) wenigstens eine in den Förderweg (3) geschaltete Antriebsrolle oder ein umlaufendes Antriebsband (15, 16) aufweist.

6. Einrichtung nach Anspruch 5, **dadurch gekennzeichnet, dass** die Antriebsvorrichtung (10) zwei entlang des Förderweges (3) sich gegenüberliegende, einen Förderspalt (25) bildende und um senkrechte Achsen rotierende Antriebsrollen (17 bis 19; 20 bis 22) aufweist.

7. Einrichtung nach Anspruch 6, **dadurch gekennzeichnet, dass** die Antriebsvorrichtung zwei entlang des Förderweges (3) sich gegenüberliegende, einen Förderspalt (25) bildende und um jeweils wenigstens zwei Rollen (17 bis 19; 20 bis 22) umlaufende Bänder (15, 16) aufweist.

8. Einrichtung nach Anspruch 7, **dadurch gekennzeichnet, dass** die einem Buchblock (2, 2') zugewandten Fördertrums der Antriebsbänder (15, 16) einen sich in Förderrichtung (F) verengenden Förderspalt (25) bilden.

9. Einrichtung nach einem der Ansprüche 1 bis 8, **dadurch gekennzeichnet, dass** das Förderband (9) und die Antriebsvorrichtung (10) durch ein Getriebe (28) mit einem Elektromotor (27) verbunden sind.

10. Einrichtung nach einem der Ansprüche 1 bis 9, **dadurch gekennzeichnet, dass** die Eintaktvorrichtung (5) durch eine Steuerung (31) mit der Folgemaschine arbeitstaktverbunden ist.

## Claims

1. Device (1) for transferring book blocks (2, 2') or books on a conveying path (3) for synchronised processing in a downstream machine, comprising a feed unit (4) for the successive book blocks (2, 2') and a synchronising unit (5) arranged downstream of the feed unit (4) and having a drive unit (10) designed to brake or stop and to accelerate the book blocks (2, 2'), **characterised in that** the synchronising unit (5) has a conveyor belt (9) connected to the feed unit (4) for positive conveying, on which the book blocks (2, 2') transported standing on their spines can be fed to the drive unit (1.0) arranged upstream of the conveying end of the conveyor belt (9), operatively connected thereto and acting on the book blocks (2, 2') in such a manner that they are conveyed laterally, and that, in order to achieve controlled braking or stopping of a book block (2, 2'), a sensor (12) arranged in a conveying region of the drive unit (10) and acting transversely to the conveying direction (F) is associated with the leading edge of the book block at a predetermined point of the conveying path (3).

2. Device according to claim 1, **characterised in that** a book block (2) situated in the braked or stopped position in the drive unit (10) can be accelerated as a result of a signal from the downstream machine (30).

3. Device according to claim 1 or claim 2, **characterised in that** the speed of the drive unit (10) acting on a book block (2) is greater than the speed of the conveyor belt (9) feeding the book block (2').

4. Device according to one of claims 1 to 3, **characterised in that** the conveying speed of the feed unit (4) corresponds at least approximately to the speed of the conveyor belt (9).

5. Device according to one of claims 1 to 4, **characterised in that** the drive unit (10) has at least one drive roller or a continuous drive belt (15, 16) inserted into the conveying path (3).

6. Device according to claim 5, **characterised in that** the drive unit (10) has two drive rollers (17 to 19; 20 to 22) situated opposite one another along the conveying path (3), forming a conveying gap (25) and rotating about vertical axes.

7. Device according to claim 6, **characterised in that** the drive unit has two belts (15, 16) situated opposite one another along the conveying path (3), forming a conveying gap (25) and each circulating around at least two rollers (17 to 19; 20 to 22).

8. Device according to claim 7, **characterised in that** the conveying sides of the drive belts (15, 16) directed towards a book block (2, 2') form a conveying gap (25) narrowing in the conveying direction (F).

9. Device according to one of claims 1 to 8, **characterised in that** the conveyor belt (9) and the drive unit (10) are connected together by a mechanism (28) having an electric motor (27).

10. Device according to one of claims 1 to 9, **characterised in that** the synchronising unit (5) is synchronised with the downstream machine by means of a control unit (31).

## Revendications

1. Dispositif (1) pour transférer des corps d'ouvrage (2, 2') ou des livres sur un tronçon de transport (3), afin de les traiter en cadence dans une machine située en aval, comprenant un dispositif d'amenée (4) pour les corps d'ouvrage (2, 2') qui se suivent et un dispositif d'alimentation cadencée (5) monté en aval du dispositif d'amenée (4) et doté d'un dispositif d'entraînement (10) pour ralentir ou immobiliser et accélérer le corps d'ouvrage (2, 2'), **caractérisé en ce que** le dispositif d'alimentation cadencée (5) présente une bande transporteuse (9) faisant suite au dispositif d'amenée (4), sur laquelle les corps d'ouvrage (2, 2') transportés posés sur le dos peuvent être amenés vers le dispositif d'entraînement (10) disposé devant l'extrémité de transport de la bande transporteuse (9) et en liaison d'entraînement avec cette dernière, qui agit latéralement sur les corps d'ouvrage (2, 2') pour les faire avancer, et **en ce que** pour commander le ralentissement ou l'immobilisation d'un corps d'ouvrage (2, 2'), son arête avant par rapport au sens de transport est associée, en un certain point du trajet de transport (3), à un capteur (12) agissant transversalement par rapport au sens de transport (F) et situé dans une zone de transport du dispositif d'entraînement (10).

2. Dispositif selon la revendication 1, **caractérisé en ce qu'**un corps d'ouvrage (2) se trouvant dans la position ralentie ou immobilisée dans le dispositif d'entraînement (10) peut être accéléré par un signal déclenché par la machine (30) située en aval.

3. Dispositif selon la revendication 1 ou 2, **caractérisé en ce que** la vitesse du dispositif d'entraînement (10) agissant sur un corps d'ouvrage (2) est supérieure à la vitesse de la bande transporteuse (9) amenant le corps d'ouvrage (2').

4. Dispositif selon l'une des revendications 1 à 3, **caractérisé en ce que** la vitesse de transport du dispositif d'amenée (4) correspond au moins approximativement à la vitesse de la bande transporteuse (9).

5. Dispositif selon l'une des revendications 1 à 4, **caractérisé en ce que** le dispositif d'entraînement (10) présente au moins un rouleau d'entraînement placé sur le trajet de transport (3) ou une bande d'entraînement (15, 16) circulant en circuit fermé.

6. Dispositif selon la revendication 5, **caractérisé en ce que** le dispositif d'entraînement (10) présente deux rouleaux d'entraînement (17 à 19 ; 20 à 22) disposés l'un en face de l'autre, le long du trajet de transport (3), qui tournent autour de deux axes verticaux et forment une fente de transport (25).

7. Dispositif selon la revendication 6, **caractérisé en ce que** le dispositif d'entraînement présente deux bandes (15, 16) disposées l'une en face de l'autre, le long du trajet de transport (3), qui circulent chacune autour d'au moins deux rouleaux (17 à 19 ; 20 à 22) et forment une fente de transport (25).

8. Dispositif selon la revendication 7, **caractérisé en ce que** les brins de transport des bandes d'entraînement (15, 16) qui sont tournés vers un corps d'ouvrage (2, 2') forment une fente de transport (25) se rétrécissant dans le sens de transport (F).

9. Dispositif selon l'une des revendications 1 à 8, **caractérisé en ce que** la bande de transport (9) et le dispositif d'entraînement (10) sont reliés par un mécanisme de transmission (28) à un moteur électrique (27).

10. Dispositif selon l'une des revendications 1 à 9, **caractérisé en ce qu'**une commande (31) relie le dispositif d'alimentation cadencée (5) à la machine située en aval pour lui donner la cadence de travail.
